# FASCICULE DE BREVET EUROPEEN

(11) **EP 1 492 934 B1**
(45) Date de publication et mention de la délivrance du brevet: **09.06.2010**
(21) Numéro de dépôt: 03711725.6
(22) Date de dépôt: 03.04.2003
(51) Int. Cl.: E06B 9/54, E06B 9/58

(54) **ENSEMBLE DE PORTES**
TÜRENANLAGE
DOOR ASSEMBLY

(30) Priorité: 10.04.2002 BE 200200254
(43) Date de publication de la demande: 05.01.2005
(73) Titulaire: DYNACO INTERNATIONAL S.A., 9310 Moorsel (BE)
(72) Inventeur: COENRAETS, Benoit, B-1050 BRUXELLES (BE)
(74) Mandataire: Callewaert, Jean
(86) Numéro de dépôt international: PCT/BE2003/000060
(87) Numéro de publication internationale: WO 2003/085230

(56) Documents cités:
- US-A- 1 716 285
- US-A- 2 845 117
- US-A- 3 103 967
- US-A- 5 392 835
- US-A- 6 053 235

## Description

L'invention est relative à un ensemble de portes pour la fermeture d'une baie dans une paroi, comprenant une première porte flexible et une deuxième porte présentant un bord inférieur rigide, chacune de ces portes pouvant être soumises à un mouvement ascendant et un mouvement descendant respectivement entre une position d'ouverture et une position de fermeture, la deuxième porte étant agencée de manière à ce que le bord inférieur s'écarte de la paroi lors de son mouvement ascendant vers la position d'ouverture en créant une fente entre la paroi et le bord inférieur de cette deuxième porte.

Ladite deuxième porte est, par exemple, formée par une porte sectionnale qui est constituée d'une succession de sections rigides articulées l'une par rapport à l'autre. Lorsque cette deuxième porte est dans sa position de fermeture, les sections et le bord inférieur de la porte s'adapte contre la paroi, tandis dans la position d'ouverture une fente est créée entre la partie de la paroi située au-dessus de la baie et le bord inférieur de la porte.

Les ensembles de portes connus actuellement présentent une construction relativement encombrante et complexe. Par ailleurs, ces ensembles de portes connus ne permettent pas d'obtenir une fermeture étanche lorsque la porte flexible est dans la position de fermeture et ladite deuxième porte est dans la position d'ouverture. En particulier, des espaces sont présents à travers lesquels des insectes, un courant d'air ou de la poussière peuvent entrer dans l'enceinte fermé par cet ensemble de portes. Ainsi, il est relativement compliqué de réaliser un ensemble de portes qui présente une étanchéité satisfaisante.

Le document US 2 501 454 décrit un ensemble de deux portes qui sont chacune enroulées sur un tambour afin de permettre leur ouverture. On a essayé de réaliser une étanchéité entre la paroi et l'ensemble de ces portes par le montage d'un logement au-dessus de la baie dans lequel sont enfermés lesdits tambours. Il est clair que le montage d'un tel logement est relativement complexe et qu'il n'est pas possible d'utiliser un tel logement lorsque l'une de ces portes n'est pas enroulée autour d'un tambour. Ceci pourrait, par exemple, être le cas lorsque la deuxième porte est constituée d'une porte rigide ou d'une porte sectionnale.

Le document US 6 053 235 divulgue un ensemble de portes selon le préambule de la revendication 1 et 15.

Un des buts essentiels de la présente invention est de présenter un ensemble de portes d'un encombrement relativement réduit et d'une construction très simple. De plus, cet ensemble de portes permet d'obtenir une étanchéité complète d'une manière très efficace et simple lorsqu'une des portes de cet ensemble est fermée.

A cet effet, suivant l'invention, la porte flexible est agencée au moins partiellement entre ladite deuxième porte et la paroi susmentionnée, cette porte flexible pouvant se déplacer à travers ladite fente entre sa position de fermeture et sa position d'ouverture lorsque la deuxième porte est dans la position d'ouverture.

Suivant une forme de réalisation particulière de l'ensemble de portes, suivant l'invention, lorsque ladite deuxième porte est dans la position d'ouverture pendant que ladite porte flexible est déplacée vers sa position de fermeture ou vers sa position d'ouverture, cette dernière prend appui, lors de son déplacement, contre une surface de guidage pourvue à la paroi au-dessus de la baie et/ou au bord inférieur de la deuxième porte.

Suivant une forme de réalisation spécifique de l'invention, la porte flexible comprend un volet dont les bords latéraux sont guidés par rapport à des chemins de guidage traversant ladite fente entre la paroi et le bord inférieur de la deuxième porte.

D'une manière avantageuse, lorsque ladite deuxième porte est dans la position d'ouverture pendant que ladite porte flexible est dans sa position de fermeture, cette dernière, d'une part, est en contact avec la paroi au-dessus de la baie en réalisant une étanchéité entre cette paroi et la porte flexible et, d'autre part, prend appui contre le bord inférieur de la deuxième porte afin de maintenir ledit contact et, par conséquent, d'assurer l'étanchéité susmentionnée.

D'une façon intéressante, les chemins de guidage forment un joint d'étanchéité entre la paroi et ladite deuxième porte lorsque cette dernière est dans la position de fermeture.

Suivant une forme de réalisation intéressante de l'ensemble de portes, suivant l'invention, le bord inférieur de la deuxième porte est pourvu d'une surface de guidage permettant le glissement de la porte à volet flexible sur ce bord lors du mouvement ascendant ou descendant du volet.

Avantageusement, la paroi située au-dessus de la baie est pourvue d'une surface de guidage permettant le glissement de la porte à volet flexible par rapport à cette paroi lors du mouvement ascendant ou descendant du volet.

Suivant une forme de réalisation très intéressante de l'ensemble de portes, suivant l'invention, la porte à volet flexible est pourvue d'un élément d'étanchéité s'étendant sur sensiblement toute la largeur de la porte flexible qui, dans la position de fermeture de la porte flexible, s'étend entre cette porte et la paroi située au-dessus de la baie en réalisant un joint étanche entre cette paroi et cette porte.

D'une manière intéressante, la porte flexible est pourvue d'un élément d'étanchéité s'étendant sur sensiblement toute la largeur de la porte flexible qui, dans la position de fermeture de la porte flexible, s'étend entre cette porte et le bord inférieur de la deuxième porte, de telle sorte que la porte flexible est serrée entre la paroi et ce bord inférieur.

D'autres détails et particularités de l'invention ressortiront de la description donnée, ci-après, à titre d'exemple non limitatif, de quelques formes de réalisation particulières d'un ensemble de portes, suivant l'invention, avec référence aux dessins annexés.
La figure 1 est une section schématique d'un ensemble de portes, suivant une première forme de réalisation de l'invention, avec une porte sectionnale dans la position de fermeture et une porte flexible dans la position d'ouverture.
La figure 2 est une section suivant la ligne II-II de la figure 1.
La figure 3 est une section analogue à celle de la figure 1 lorsque la porte sectionnale est dans la position d'ouverture et la porte flexible est dans la position de fermeture.
La figure 4 est une section schématique d'un ensemble de portes, suivant une deuxième forme de réalisation de l'invention, avec une porte sectionnale dans la position de fermeture et une porte flexible dans la position d'ouverture.
La figure 5 est une section analogue à celle de la figure 4 lorsque la porte sectionnale est dans la position d'ouverture et la porte flexible est dans la position de fermeture.
La figure 6 est une section schématique, à plus grande échelle, suivant la ligne VI-VI de la figure 4.
La figure 7 est une section schématique, à plus grande échelle, suivant la ligne VII-VII de la figure 5.
La figure 8 est une section schématique analogue à celle des figures 6 et 7, lorsque la porte flexible et la porte sectionnale sont dans la position d'ouverture.
La figure 9 est un détail de la partie au-dessus de la baie de l'ensemble de portes de la figure 4.
La figure 10 est un détail de la partie au-dessus de la baie de l'ensemble de portes de la figure 5.
La figure 11 est un détail de la partie au-dessus la baie de l'ensemble de portes suivant la forme de réalisation de l'invention des figures 4 à 10, lorsque la porte flexible et la porte sectionnale sont dans la position d'ouverture.
La figure 12 est un détail de la partie au-dessus de la baie de l'ensemble des portes lorsque la porte flexible est pourvu d'une bavette et est dans la position de fermeture.
La figure 13 est un détail de la partie au-dessus de la baie de l'ensemble des portes lorsque la porte flexible est pourvu d'un épaississement et est dans la position de fermeture.
La figure 14 est une vue frontale très schématique de l'ensemble de portes suivant la deuxième forme de réalisation de l'invention.
La figure 15 est une section schématique d'un ensemble de portes, suivant une autre forme de réalisation de l'invention, avec une porte sectionnale dans la position de fermeture et une porte flexible dans la position d'ouverture.
La figure 16 est une section suivant la ligne XVI-XVI de la figure 15.
La figure 17 est une section suivant la ligne XVII-XVII de la figure 15.
La figure 18 est une section schématique de l'ensemble de portes des figures 15 à 17, lorsque la porte sectionnale est dans la position d'ouverture et la porte flexible est dans la position de fermeture.
La figure 19 est une section suivant la ligne XIX-XIX de la figure 18.
La figure 20 est une section schématique d'un ensemble de portes, suivant l'invention, comprenant une porte basculante et une porte flexible.

Dans les différentes figures les mêmes chiffres de référence se rapportent aux mêmes éléments ou à des éléments analogues.

D'une façon générale, la présente invention est relative à un ensemble de portes pour la fermeture d'une baie dans une paroi. Cet ensemble de portes comprend une première porte flexible et une deuxième porte qui sont agencées l'une derrière l'autre afin de pouvoir fermer la baie avec l'une de ces portes, lorsque l'autre porte est ouverte.

L'utilisation d'un tel ensemble de portes est particulièrement intéressante lorsque ladite deuxième porte est formée par une porte rigide dont le déplacement entre la position de fermeture et la position d'ouverture est relativement lent. S'il y a un passage de personnes ou d'un trafic avec une fréquence relativement élevée à travers cette baie, l'ouverture ou la fermeture de cette porte rigide cause une perte de temps considérable lorsque l'on doit attendre l'ouverture de cette porte rigide. La présence d'une porte flexible, pouvant être fermée ou ouverte à une vitesse élevée, permet de remédier à cet inconvénient. Ainsi, l'on met la porte rigide dans sa position d'ouverture lorsqu'un passage avec une fréquence relativement élevée est attendu et l'on met cette porte dans la position de fermeture pendant la nuit lorsqu'aucun passage est attendu.

L'utilisation d'une porte flexible a comme avantage supplémentaire qu'une telle porte nécessite seulement un espace très limité pour son montage.

Avantageusement, la porte flexible comprend un volet dont les bords latéraux coopèrent de préférence avec des chemins de guidage pourvus de part et d'autre de la baie, de sorte que la baie peut être fermée par ce volet. Par le mot "volet", il y a lieu de comprendre, dans le cadre de la présente invention, tout élément plan d'épaisseur réduite, au moins partiellement souple, flexible, éventuellement avec un ou plusieurs raidisseurs transversaux, tel qu'une bâche, un treillis contre des moustiques ou autres insectes, une bande en matière plastique, une toile, une grille ou une tôle métallique, etc....

Il y a, toutefois, lieu de noter qu'une préférence prononcée est donnée aux volets souples formés, par exemple, par une bâche.

Ainsi, les figures concernent un volet constitué d'une bâche dont les bords latéraux sont, par exemple, pourvus d'un bourrelet ou d'une succession de petits blocs rigides articulés l'un par rapport à l'autre.

Les figures 1 à 3 représentent une première forme de réalisation de l'ensemble de portes, suivant l'invention, comprenant une porte flexible 1 et une porte rigide 2 pouvant fermer une baie 3 dans une paroi 4.

La porte flexible 1 comprend un volet 9 et deux chemins de guidage 5 et 6, s'étendant de part et d'autre de la baie 3, dans lesquels les bords latéraux 7 et 8 du volet 9 sont guidés lorsque ce volet 9 est déplacé entre une position de fermeture et une position d'ouverture. A un niveau au-dessus de la baie 3 est prévu un tambour 10 autour duquel le volet 9 est enroulé pendant son mouvement vers la position d'ouverture ou duquel il est déroulé lors de son déplacement vers la position de fermeture. Avantageusement, des moyens d'entraînement sont prévus à cet effet, non représentés dans les figures.

Les chemins de guidage 5 et 6 sont, de préférence, montés d'une manière élastique par rapport à la paroi 4, de sorte que, lorsque le volet 9 est déplacé vers la position de fermeture, ces chemins de guidage 5 et 6 sont approchés automatiquement l'un vers l'autre en assurant que la distance entre ces derniers correspond à la largeur du volet 9. Lorsque la porte flexible 1 est ouverte et le volet 9 est, par conséquent, enroulé sur le tambour 10, les chemins de guidage 5 et 6 sont reculés et écartés l'un de l'autre automatiquement, par suite de leur montage élastique, afin de ne pas être dans la baie 3.

La porte rigide 2, qui est formée par une porte sectionnale comprenant une succession de sections 11 qui sont articulées l'une par rapport à l'autre, s'étend principalement le long de la porte flexible 1 d'une manière telle à ce que cette dernière est agencée entre, d'une part, cette porte rigide 2 et, d'autre part, la baie 3 et la paroi 4.

A l'endroit où les sections 11 sont articulées l'une par rapport à l'autre des galets 12 sont prévus qui sont guidés dans des chemins de guidage 13 et 14 correspondants. Ces chemins de guidage 13 et 14 s'étendent sensiblement verticalement de part et d'autre de la baie 3 et sont courbés à l'endroit de la partie supérieure de la baie 3 en s'étendant alors transversalement par rapport à la paroi 4.

Les chemins de guidage 5 et 6 de la porte flexible 1 sont agencés entre les chemins de guidage 13 et 14 de la porte rigide 2 et la paroi 4.

De cette façon, les chemins de guidage 5 et 6 de la porte flexible 1 forment un joint d'étanchéité entre la paroi 4 et la porte rigide 2 lorsque cette dernière est dans la position de fermeture, comme représenté schématiquement dans la figure 2. En particulier, les bords latéraux des sections 11 s'appuient, dans la position de fermeture de la porte rigide, contre les chemins de guidage 5 et 6 de la porte flexible 1, de préférence, en comprimant quelque peu ces chemins de guidage 5 et 6 qui sont réalisés en une matière légèrement élastique.

Lorsque la porte flexible 1 est dans la position d'ouverture, le bord inférieur 16 du volet 9 se trouve au-dessus de la baie 3 entre la section supérieure 11 de la porte rigide 2 et la paroi 4 en réalisant ainsi une étanchéité entre la porte rigide et la paroi 4 située au-dessus de la baie 3. Le bord inférieur 16 du volet 1 est, en particulier, serré entre la paroi 4 et la section 11 correspondante de la porte rigide lorsque cette dernière est dans sa position de fermeture. Pour cette raison, le bord inférieur 16 du volet 1 comprend de préférence un bourrelet élastique s'étendant suivant sensiblement toute la largeur du volet 1.

Lors de l'ouverture de la porte rigide 2, le bord inférieur 17 de cette porte s'écarte quelque peu de la paroi 4 de sorte que le volet 9 de la porte flexible peut aisément se déplacer à travers la fente 31 qui est créée ainsi entre la paroi 4 et le bord inférieur 17 de la porte rigide 2. Cette fente 31 n'est donc présente que lorsque la porte rigide 2 est ouverte et n'est pas présente lorsque cette porte est fermée.

Lorsque la porte rigide 2 est dans la position d'ouverture et la porte flexible 1 est dans la position de fermeture, il est important que cette dernière puisse fermer la baie 3 d'une manière étanche. A cet effet, la partie du volet 1 s'étendant à l'endroit du bord inférieur 17 de la porte rigide, lorsque cette dernière est dans la position d'ouverture, peut prendre appui contre ce bord inférieur 17. De cette façon, il est évité qu'un espace se forme entre le volet 9 et la paroi 4 au-dessus de la baie 3. Un tel espace pourrait par exemple se produire lorsque, sous l'effet d'un courant d'air ou d'une légère pression, le volet 9 est écarté de la paroi 4 au-dessus de la baie 3.

Afin d'assurer un contact permanent entre le volet 9 et la paroi 4 située au-dessus de la baie 3, lorsque la porte flexible est dans la position de fermeture, l'on prévoit, d'une manière avantageuse, une surface de guidage sur cette paroi 4 s'étendant sur sensiblement toute la largeur du volet 1. Cette surface de guidage est, par exemple, formée par un épaississement 18 qui est prévu à l'endroit au-dessus de la baie 3 où le volet 1 vient en contact avec la paroi 4. Ainsi, cet épaississement assure, d'une part, un glissement avec un minimum de frottement du volet 9 lors de la fermeture ou l'ouverture du volet et, d'autre part, l'étanchéité entre le volet 9 et la paroi 4.

D'une manière analogue l'on peut prévoir une surface de guidage sur le bord inférieur 17 de la porte rigide 2 afin de permettre le glissement du volet 9 sur ce bord inférieur 17 lors du mouvement descendant ou ascendant du volet 9.

Les figures 4 à 11 représentent une deuxième forme de réalisation de l'ensemble de portes, suivant l'invention, avec une porte sectionnale classique et une porte flexible 1, dans laquelle les chemins de guidage 5 et 6 de cette dernière sont fixés dans la baie 3. Ceci est illustré dans les figures 6, 7 et 8.

Les chemins de guidage 5 et 6 de la porte flexible comprennent, en particulier, un profilé présentant deux ailes parallèles liées entre elle suivant leur direction longitudinal par un traverse centrale, ce profilé présentant ainsi une section en forme de H. Les bords d'une des ailes sont pliés vers les bords en regard de l'autre aile, de sorte que deux canaux 19 et 20 sont formés. Dans l'un de ces canaux 19 le bord correspondant 7 ou 8 du volet 9 peut se déplacer lors de la fermeture ou l'ouverture de la porte flexible 1, tandis que dans l'autre canal 20 est fixée une bande de montage 21.

Cette bande de montage 21 est fixée dans la baie 3 sur la paroi 4. Comme représenté aux figures, la bande de montage 21 est pourvue de bords latéraux 22 et 23 présentant une épaisseur qui est plus élevée que celle de la partie de la bande 21 située entre ces bords 22 et 23. La bande de montage 21 est fixée à l'endroit d'un bord 23 sur la paroi dans la baie 3 au moyen d'une latte de fixation 24 de sorte que la bande de montage 21 est serrée entre la latte de fixation 24 et la paroi 4. L'autre bord 22 de la bande de montage 21 est maintenu dans le canal correspondant 20 du profilé susdit.

La bande de montage 21 est réalisée en une matière flexible et, de préférence, élastique, comme par exemple un élastomère, du polypropylène ou du polyuréthanne. Le profilé susdit est de préférence faite d'une matière relativement flexible, de sorte que ce profilé peut fléchir et se tordre quelque peu et maintenir une tension uniforme du volet.

Lorsque la porte flexible 1 et la porte rigide 2 sont ouvertes, comme représenté dans la figure 8, la bande de montage 21 est allongée de sorte qu'elle se situe en dehors de la baie 3.

Pendant la fermeture de la porte flexible 1 par le mouvement descendant du volet 9, dont la largeur est inférieure à la larguer de la baie 3, les profilés des deux côtés de la baie 3 sont graduellement approchés l'un vers l'autre en fléchant les bandes de montage 21 correspondantes. Ceci est illustré dans la figure 7. Etant donné que les bandes de montage 21 ont tendance à s'allonger, le volet 9 reste toujours sensiblement tendu lorsque celui-ci est dans la position de fermeture.

Lors de l'ouverture de la porte flexible 1 par le mouvement ascendant du volet 9, les bandes de montage 21 reprennent graduellement leur position allongée, comme représenté à la figure 8.

Lorsque la porte flexible 1 est ouverte et la porte rigide est dans la position de fermeture, comme illustré à la figure 6, la bande de montage 21 est fléchie et s'appuie, avec le profilé susmentionné, contre la surface des sections 11 de la porte rigide 2. La bande de montage 21 et ce profilé forment ainsi un joint d'étanchéité entre la paroi 4 et la porte rigide 2.

Les figures 5 et 10 représentent l'ensemble de portes, suivant l'invention, avec la porte rigide en position d'ouverture et la porte flexible en position de fermeture. Le bord inférieur 17 de la porte rigide 2 est pourvu d'une surface de guidage formée par un cylindre 25, pouvant subir éventuellement une rotation autour de son axe, qui s'étend suivant ce bord inférieur 17 sur une distance sensiblement correspondant à la largeur du volet 9. D'une manière intéressante, ce cylindre 25 est formé par une succession de galets coaxiaux. Cette surface de guidage permet que le volet 9 glisse avec un minimum de frottement contre ce bord inférieur 17 de la porte rigide 2 lors du déplacement du volet 9 vers la position de fermeture ou la position d'ouverture de celui-ci.

De plus, le volet 9 prend appui contre cette surface de guidage, ou en particulier contre le cylindre 25, lorsqu'il est fermé, en évitant qu'un espace pourrait se former entre volet 9 et la partie de la paroi 4 située au-dessus de la baie 3.

Cette partie de la paroi 4 située au-dessus de la baie 3 est également pourvue d'une surface de guidage formée par un cylindre 25 sur lequel le volet 9 peut glisser lors de son déplacement vers la position de fermeture ou d'ouverture.

Afin de d'assurer qu'un joint étanche soit réalisé entre le volet 9 et, d'une part, le bord inférieure 17 de la porte rigide 2 et, d'autre part, la paroi 4 situé au-dessus de la baie 3, le volet 9 est pourvu d'un élément d'étanchéité 26. Cet élément d'étanchéité 26 s'étend sur sensiblement toute la largeur du volet 9 à l'endroit de ce dernier en regard du bord inférieur 17 de la porte rigide 2 lorsque ce dernier est dans sa position d'ouverture et la porte flexible 1 est dans la position de fermeture.

Ainsi, cet élément d'étanchéité 26 est serré entre le bord inférieur 17 de la porte rigide et la partie de la paroi 4 au-dessus de la baie 3 et réalise de cette façon l'étanchéité souhaitée.

L'élément d'étanchéité 26 peut être formé par une bavette compressible 27, comme représenté très schématiquement dans la figure 12. Cette bavette 27 est aplatie lorsque le volet 9 est enroulé sur le tambour 10 afin d'ouvrir la baie 3 et se redresse lorsque le volet est déroulé du tambour 10 vers sa position de fermeture.

Dans la figure 13 une forme de réalisation alternative de l'élément d'étanchéité 26 est représentée. L'élément d'étanchéité comprend, en particulier, un bourrelet 28 en une matière élastique qui est serré entre la paroi et le bord inférieur de la deuxième porte lorsque cette dernière est dans la position d'ouverture pendant que ladite porte flexible est dans sa position de fermeture.

Afin de pouvoir déplacer le volet 9 suivant un mouvement ascendant et descendant, des moyens d'entraînement sont prévus comprenant une roue dentée 29 qui coopère avec une crémaillère 30 s'étendant le long du bord latéral du volet 9, comme représenté très schématiquement dans la figure 7. La roue dentée 29 est située au-dessus des chemins de guidage 13 et 14 de la porte rigide 2 et est commandée par un moteur électrique, non représenté.

Les chemins de guidage 5 et 6 de la porte flexible 1 s'étendent jusqu'à proximité de cette roue dentée 29. Vu que la largeur du volet 9 est inférieur à la distance entre les chemins de guidage 5 et 6 par lesquels le volet 9 est guidé, ces chemins de guidages 5 et 6 sont quelque peu torsadés dans la zone entre la baie 3 et la roue dentée 29 lorsque la porte flexible 1 et la porte rigide 2 sont dans leur position d'ouverture. La partie inférieure du volet 9 et le bord inférieur 16 sont toujours maintenus dans les chemins de guidage 5 et 6. Ceci est représenté schématiquement dans les figures 11 et 14. La figure 14 montre, en particulier, le trajet des chemins de guidage de la porte flexible 1 par une ligne de points et tirets, tandis que la baie 3 est indiquée par une ligne de tirets.

Lors de l'ouverture de la porte flexible 1, le volet 1 peut être enroulé autour d'un tambour ou l'on peut étendre le volet 9 au-dessus de la partie horizontale des chemins de guidage 13 et 14 de la porte rigide, comme illustré très schématiquement aux figures 4 à 11.

D'une manière très intéressante, l'ensemble de portes, suivant l'invention, peut être réalisé à partir d'une porte existante présentant au moins un bord inférieur rigide. Par exemple, lorsqu'une porte sectionnale est prévue devant une baie, il est possible de monter une porte flexible entre cette porte existante et la paroi. En particulier, lorsque la porte sectionnale est soumise à un mouvement ascendant vers sa position d'ouverture, cette porte sectionnale s'écarte de la paroi en créant ainsi, dans sa position d'ouverture, une fente entre la paroi au dessus de la baie et le bord inférieur de la porte. Cette fente a généralement une largeur de l'ordre de 1 à 4 cm.

L'ensemble de portes, suivant l'invention, est alors réalisé par le montage de deux chemins de guidage pour la porte flexible de part et d'autre de la baie s'étendant à travers ladite fente entre le bord inférieur de la porte sectionnale et la partie de la paroi située au-dessus de la baie. Un tambour pour l'enroulement d'un volet est, par exemple, fixé sur la paroi au-dessus de la baie de sorte que le volet peut être déplacé à travers ladite fente entre une position de fermeture et une position d'ouverture lorsque la porte sectionnale est dans la position d'ouverture.

De cette manière une porte flexible est montée qui coopère avec la porte sectionnale en maintenant la hauteur originale du passage présent en-dessous de la porte sectionnale, lorsque cette dernière est sa position d'ouverture.

Dans les figures 15 à 19 un tel ensemble de portes est représenté. Comme illustré dans les figures 15 et 16, lorsque la porte sectionnale 2 est dans la position de fermeture, elle s'étend contre la paroi 4 autour de la baie 3 en réalisant une étanchéité entre cette paroi 4 et la porte sectionnale 2. Lors du mouvement ascendant de la porte sectionnale 2 vers la position d'ouverture, les sections 11 de cette porte s'écartent graduellement de la paroi 4. Ainsi, comme expliqué plus haut, une fente 31 est créée entre la paroi 4 et le bord inférieur 17 dans la position d'ouverture de la porte sectionnale, comme montré dans les figures 17 et 18.

La porte flexible 1, comprenant un volet 9 formé par une bâche, est montée entre la porte sectionnale 2 et la paroi 4 de manière à ce que les chemins de guidage 5 et 6 de la porte flexible 1 s'étendent à travers ladite fente 31 et que pendant le mouvement ascendant ou descendant du volet 9 entre sa position de fermeture et sa position d'ouverture celui-ci est déplacé à travers la fente 31.

Dans la forme de réalisation de l'invention représentée dans les figures 15 à 19, les chemins de guidage 5 et 6 de la porte flexible 1 sont montés d'une manière analogue à celle décrite pour les figures 4 à 11.

Lorsque la porte sectionnale 2 est dans sa position de fermeture, la section supérieure 11' de cette porte est légèrement inclinée par rapport à la paroi 4. Ainsi un espace est formé entre la paroi 4 et cette section supérieure 11' à travers lequel s'étendent les chemins de guidage 5 et 6 de la porte flexible 1.

Au bord supérieur 33 de la section supérieure 11' un joint flexible 32 est prévu s'étendant le long de cette section 11' entre cette dernière et la paroi 4 lorsque la porte sectionnale 2 est dans sa position d'ouverture. Lors de la fermeture de la porte sectionnale 2, ce joint est déformé d'une manière élastique à l'endroit où les chemins de guidage 5 et 6 de la porte flexible 1 traversent l'espace entre la paroi 4 et la porte sectionnale 2, comme représenté schématiquement à la figure 17. De cette façon, une étanchéité est obtenue entre la section supérieure 11' de la porte sectionnale 2 et la paroi 4 nonobstant que les chemins de guidage 5 et 6 de la porte flexible 1 sont agencés entre cette section 11' et la paroi 4.

Il est clair qu'il n'est pas nécessaire que la section supérieure 11' est inclinée par rapport à la paroi 4 dans la position de fermeture de la porte sectionnale 2. L'on peut, par exemple, prévoir une découpe dans cette section supérieure 11' ou dans la paroi 4 à l'endroit des chemins de guidage 5 et 6 de la porte flexible 1 dans laquelle sont logés ces derniers lorsque la porte sectionnale 2 est dans sa position de fermeture.

Par le fait que l'on utilise la fente 31 entre la paroi 4 et le bord inférieur 17 de la porte sectionnale 2 comme guidage pour le volet 9 de la porte flexible 1, les moyens d'entraînement, comprenant un tambour 10, pour la porte flexible 1 peuvent être montés au-dessus de la porte sectionnale 2. De cette façon, la hauteur originale du passage dans la baie 3 en-dessous de la porte sectionnale 2 n'est pas diminuée par le montage d'une porte flexible, suivant l'invention.

La figure 20 représente une autre forme de réalisation d'un ensemble de portes, suivant l'invention. Cet ensemble de portes comprend une porte flexible 1 et une porte rigide 2 constituée, en particulier, d'une porte basculante classique, par exemple, utilisée pour fermer un garage. Lorsque cette porte rigide 2 est fermée, elle s'adapte d'une manière étanche à la paroi 4 dans la baie 3, tandis que dans la position d'ouverture de cette porte rigide 2, comme représenté dans la figure 20, une fente 31 est présente entre le bord inférieur rigide 17 de cette dernière et la partie de la paroi 4 située au-dessus de la baie 3.

Des chemins de guidage 5 et 6 sont fixés dans la baie 3 et s'étendent à travers ladite fente 31. Lorsque le volet 9 de la porte flexible 1 est déplacé entre la position d'ouverture et la position de fermeture, celui-ci prend appui contre le bord inférieur 17 de la porte rigide 2 et contre la paroi 4 au-dessus de la baie 3. Ainsi, le volet 9 est guidé à travers la fente 31.

Dans une forme de réalisation alternative de l'ensemble de portes, suivant l'invention, l'on prévoit un rabat d'étanchéité flexible qui est fixé le long du bord inférieur rigide 17 de la deuxième porte 2. Lorsque la deuxième porte est dans la position d'ouverture, ce rabat rend étanche la fente 31 entre le bord inférieur rigide 17 et la paroi 4. Pendant le mouvement descendant du volet 9 de la porte flexible 1 vers sa position de fermeture, ce rabat subit une flexion par l'action du bord inférieur 16 du volet 9, de sorte que ce dernier est guidé entre la paroi 4 et le rabat.

Lorsque la deuxième porte est dans la position de fermeture, le rabat assure l'étanchéité entre le bord inférieur 17 de cette porte et le sol.

Il est bien entendu que l'invention n'est pas limitée aux formes de réalisation décrites ci-dessus et représentées dans les dessins annexés mais que bien d'autres variantes peuvent être envisagées sans sortir du cadre de la présente invention.

Ainsi, il est possible que le profilé susmentionné et la bande de montage 21 forment un tout.

Quoique les formes de réalisation décrites concernent toutes un ensemble de portes avec une première porte flexible et une deuxième porte qui est formée par une porte sectionnale ou une porte basculante, il est clair que cette deuxième porte peut être constituée par une porte quelconque qui est pourvue d'un bord inférieur rigide ou semi-rigide. En particulier, cette deuxième porte pourrait, par exemple, être formée par une porte flexible avec un bord inférieur rigide.

Dans certains cas le chemin de guidage 5 ou 6 de la porte flexible peut être formé par un bourrelet autour duquel s'adapte le bord latéral correspondant 7 ou 8 du volet 9.

## Revendications

1. Ensemble de portes pour la fermeture d'une baie (3) dans une paroi (4), comprenant une première porte flexible (1) et une deuxième porte (2) présentant au moins un bord inférieur rigide (17), chacune de ces portes (1,2) pouvant être soumise à un mouvement ascendant et un mouvement descendant respectivement entre une position d'ouverture et une position de fermeture, la deuxième porte (2) étant agencée de manière à créer une fente (31) entre la paroi (4) et le bord inférieur rigide (17) de cette deuxième porte (2) lors de son mouvement ascendant vers la position d'ouverture, la porte flexible (1) étant agencée au moins partiellement entre ladite deuxième porte (2) et la paroi susmentionnée (4), cette porte flexible (1) pouvant se déplacer à travers ladite fente (31) entre sa position d'ouverture et sa position de fermeture lorsque la deuxième porte (2) est dans la position d'ouverture, **caractérisé en ce que**, lorsque ladite deuxième porte (2) est dans la position d'ouverture pendant que ladite porte flexible (1) est dans sa position de fermeture, cette dernière prend appui contre le bord inférieur (17) de la deuxième porte (2).

2. Ensemble suivant la revendication 1, **caractérisé en ce que** lorsque ladite deuxième porte (2) est dans la position d'ouverture pendant que ladite porte flexible (1) est dans sa position de fermeture, cette dernière, d'une part, est en contact avec la paroi (4) au-dessus de la baie (3) en réalisant une étanchéité entre cette paroi (4) et la porte flexible (1) et, d'autre part, prend appui contre le bord inférieur (17) de la deuxième porte (2) afin de maintenir ledit contact et, par conséquent, d'assurer l'étanchéité susmentionnée

3. Ensemble suivant la revendication 1 ou 2, **caractérisé en ce que** la porte flexible (1) est pourvue d'un élément d'étanchéité (26) s'étendant sur sensiblement toute la largeur de la porte flexible (1) qui, dans la position de fermeture de la porte flexible (1), s'étend entre cette porte (1) et la paroi (4) située au-dessus de la baie (3) en réalisant un joint étanche entre cette paroi (4) et cette porte (1).

4. Ensemble suivant l'une quelconque des revendication 1 à 3, **caractérisé en ce qu'**il comprend un élément d'étanchéité (26) s'étendant sur sensiblement toute la largeur de la porte flexible (1) qui, dans la position de fermeture de cette dernière, s'étend entre cette porte (1) et le bord inférieur (17) de la deuxième porte (2), de telle sorte que la porte flexible (1) est serrée entre la paroi (4) et ce bord inférieur (17).

5. Ensemble suivant la revendication 3 ou 4, **caractérisé en ce que** l'élément d'étanchéité (26) comprend une bavette (27) s'étendant, dans la position de fermeture de la porte flexible (1), entre la paroi (4) et la porte flexible (1).

6. Ensemble suivant la revendication 3 ou 4, **caractérisé en ce que** l'élément d'étanchéité (26) comprend un épaississement (28) en une matière élastique qui est serré entre la paroi (4) et le bord inférieur (17) de la deuxième porte (2) lorsque cette dernière est dans la position d'ouverture pendant que ladite porte flexible (1) est dans sa position de fermeture.

7. Ensemble suivant l'une quelconque des revendications 1 à 6, **caractérisé en ce que**, lorsque ladite deuxième porte (2) est dans la position d'ouverture pendant que ladite porte flexible (1) est déplacée vers sa position de fermeture ou vers sa position d'ouverture, cette dernière prend appui, lors de son déplacement, contre une surface de guidage pourvue à la paroi (4) au-dessus de la baie (3) et/ou au bord inférieur (17) de la deuxième porte (2).

8. Ensemble suivant la revendication 7, **caractérisé en ce que** le bord inférieur (17) de la deuxième porte (2) est pourvu de ladite surface de guidage (25) permettant le glissement de la porte flexible (2) sur ce bord (17) lors du mouvement ascendant ou descendant de cette dernière.

9. Ensemble suivant la revendications 7 ou 8, **caractérisé en ce que** la paroi (4) située au-dessus de la baie (3) est pourvue de ladite surface de guidage (25) permettant le glissement de la porte flexible (1) par rapport à cette paroi (4) lors du mouvement ascendant ou descendant de cette dernière.

10. Ensemble suivant la revendication 8 ou 9, **caractérisé en ce que** la surface de guidage comprend au moins un cylindre (25) dont l'axe s'étend sensiblement transversalement à la direction de déplacement de la porte flexible (1) lors de son mouvement descendant ou ascendant.

11. Ensemble suivant l'une quelconque des revendications 1 à 10, **caractérisé en ce que** la porte flexible (1) comprend un volet (9) dont les bords latéraux (7,8) sont guidés par rapport à des chemins de guidage (5,6) traversant ladite fente entre la paroi (4) et le bord inférieur (17) de la deuxième porte (2).

12. Ensemble suivant la revendication 11, **caractérisé en ce que** lesdits chemins de guidage (5,6) s'étendent au moins partiellement dans la baie (3) ou du côté de cette dernière opposé à celui orienté vers la deuxième porte (2).

13. Ensemble suivant la revendication 11 ou 12, **caractérisé en ce que** les chemins de guidage (5,6) sont montés d'une manière élastique et/ou à pivotement par rapport à la paroi (4).

14. Ensemble suivant l'une quelconque des revendications 11 à 13, **caractérisé en ce que** les chemins de guidage (5,6) constituent des joints d'étanchéité entre la paroi (4) et ladite deuxième porte (2) lorsque cette dernière est dans la position de fermeture.

15. Ensemble de portes pour la fermeture d'une baie (3) dans une paroi (4), comprenant une première porte flexible (1) et une deuxième porte (2) présentant au moins un bord inférieur rigide (17), chacune de ces portes (1,2) pouvant être soumise à un mouvement ascendant et un mouvement descendant respectivement entre une position d'ouverture et une position de fermeture, la deuxième porte (2) étant agencée de manière à créer une fente (31) entre la paroi (4) et le bord inférieur rigide (17) de cette deuxième porte (2) lors de son mouvement ascendant vers la position d'ouverture, la porte flexible (1) étant agencée au moins partiellement entre ladite deuxième porte (2) et la paroi susmentionnée (4), cette porte flexible (1) pouvant se déplacer à travers ladite fente (31) entre sa position de fermeture et sa position d'ouverture lorsque la deuxième porte (2) est dans la position d'ouverture, **caractérisé en ce que** lorsque ladite deuxième porte (2) est dans la position d'ouverture pendant que ladite porte flexible (1) est déplacée vers sa position de fermeture ou vers sa position d'ouverture, cette dernière prend appui, lors de son déplacement, contre une surface de guidage pourvue à la paroi (4) au-dessus de la baie (3) et/ou au bord inférieur (17) de la deuxième porte (2).

16. Ensemble suivant la revendication 15, **caractérisé en ce que** le bord inférieur (17) de la deuxième porte (2) est pourvu de ladite surface de guidage (25) permettant le glissement de la porte flexible (2) sur ce bord (17) lors du mouvement ascendant ou descendant de cette dernière.

17. Ensemble suivant la revendications 15 ou 16, **caractérisé en ce que** la paroi (4) située au-dessus de la baie (3) est pourvue de ladite surface de guidage (25) permettant le glissement de la porte flexible (1) par rapport à cette paroi (4) lors du mouvement ascendant ou descendant de cette dernière.

## Claims

1. Set of doors for closing off a bay (3) in a wall (4), comprising a first flexible door (1) and a second door (2) having at least a rigid bottom edge (17), it being possible to impart an upward movement and a downward movement to each of these doors (1, 2) respectively, between an open position and a closed position, the second door (2) being arranged so as to create a slit (31) between the wall (4) and the rigid bottom edge (17) of this second door (2) as it is moved upwards into the open position, the flexible door (1) being arranged at least partially between said second door (2) and said wall (4), it being possible to displace this flexible door (1) through the slit (3) between its open position and its closed position when the second door (2) is in the open position, **characterised in that**, if said second door (2) is in the open position whilst said flexible door (1) is in its closed position, the latter is supported against the bottom edge (17) of the second door (2).

2. Set as claimed in claim 1, **characterised in that** if said second door (2) is in the open position whilst said flexible door (1) is in its closed position, the latter is in contact with the wall (4) above the bay (3) forming a seal between this wall (4) and the flexible door (1) on the one hand and is supported against the bottom edge (17) of the second door (2) on the other, in order to maintain said contact and thus form said seal.

3. Set as claimed in claims 1 or 2, **characterised in that** the flexible door (1) is provided with a sealing element (26) extending across substantially the entire width of the flexible door (1), which, when the flexible door (1) is in the closed position, extends between this door (1) and the wall (4) located above the bay (3) forming a seal between this wall (4) and this door (1).

4. Set as claimed in any one of claims 1 to 3, **characterised in that** it has a sealing element (26) extending along substantially the entire width of the flexible door (1) which, when the latter is in the closed position, extends between this door (1) and the bottom edge (17) of the second door (2) so that the flexible door (1) is clamped between the wall (4) and this bottom edge (17).

5. Set as claimed in claim 3 or 4, **characterised in that** the sealing element (26) is a flap (27) which extends between the wall (4) and the flexible door (1) when the flexible door (1) is in the closed position.

6. Set as claimed in claim 3 or 4, **characterised in that** the sealing element (26) is a thickened section (28) made from an elastic material, which is clamped between the wall (4) and the bottom edge (17) of the second door (2) when the latter is in the open position whilst said flexible door (1) is in its closed position.

7. Set as claimed in any one of claims 1 to 6, **characterised in that**, when said second door (2) is in the open position, as said flexible door (1) is displaced towards its closed position or towards its open position, it is supported during its displacement against a guide surface provided on the wall (4) above the bay (3) and/or on the bottom edge (17) of the second door (2).

8. Set as claimed in claim 7, **characterised in that** the bottom edge (17) of the second door (2) is provided with said guide surface (25), enabling the flexible door (2) to slide on this edge (17) as it is moved upwards or downwards.

9. Set as claimed in claims 7 or 8, **characterised in that** the wall (4) located above the bay (3) is provided with said guide surface (25), enabling the flexible door (1) to slide relative to this wall (4) as it is moved upwards or downwards.

10. Set as claimed in claims 8 or 9, **characterised in that** the guide surface comprises at least one cylinder (25), the axis of which extends substantially transversely to the direction of displacement of the flexible door (1) as it is moved downwards or upwards.

11. Set as claimed in any one of claims 1 to 10, **characterised in that** the flexible door (1) comprises a shutter (9), the side edges (7, 8) of which are guided relative to guide tracks (5, 6) passing through said slit between the wall (4) and the bottom edge (17) of the second door (2).

12. Set as claimed in claim 11, **characterised in that** said guide tracks (5, 6) extend at least partially in the bay (3) or at the side of the latter opposing that directed towards the second door (2).

13. Set as claimed in claim 11 or 12, **characterised in that** the guide tracks (5, 6) are elastically and/or pivotably mounted relative to the wall (4).

14. Set as claimed in any one of claims 11 to 13, **characterised in that** the guide tracks (5, 6) constitute seals between the wall (4) and said second door (2) when the latter is in the closed position.

15. Set of doors for closing off a bay (3) in a wall (4), comprising a first flexible door (1) and a second door (2) having at least a rigid bottom edge (17), it being possible to impart an upward movement and a downward movement to each of these doors (1, 2) respectively, between an open position and a closed position, the second door (2) being arranged so as to create a slit (31) between the wall (4) and the rigid bottom edge (17) of this second door (2) as it is moved upwards into the open position, the flexible door (1) being arranged at least partially between said second door (2) and said wall (4), it being possible to displace this flexible door (1) through the slit (3) between its open position and its closed position when the second door (2) is in the open position, **characterised in that**, when said second door (2) is in the open position, as said flexible door (1) is displaced towards its closed position or towards its open position, it is supported during its displacement against a guide surface provided on the wall (4) above the bay (3) and/or on the bottom edge (17) of the second door (2).

16. Set as claimed in claim 15, **characterised in that** the bottom edge (17) of the second door (2) is provided with said guide surface (25), enabling the flexible door (2) to slide on this edge (17) as it is moved upwards or downwards.

17. Set as claimed in claims 15 or 16, **characterised in that** the wall (4) located above the bay (3) is provided with said guide surface (25), enabling the flexible door (1) to slide relative to this wall (4) as it is moved upwards or downwards.

## Patentansprüche

1. Türanordnung zum Verschließen eines Ausschnitts (3) in einer Wand (4), umfassend eine erste biegsame Tür (1) und eine zweite Tür (2) mit mindestens einem starren unteren Rand (17), wobei jede dieser Türen (1, 2) einer Aufwärts- und Abwärtsbewegung zwischen einer Öffnungsposition bzw. einer Verschlussposition unterworfen werden kann, wobei die zweite Tür (2) derart angeordnet ist, dass ein Spalt (31) zwischen der Wand (4) und dem starren unteren Rand (17) dieser zweiten Tür (2) bei ihrer Aufwärtsbewegung zur Öffnungsposition gebildet wird, wobei die biegsame Tür (1) mindestens teilweise zwischen der zweiten Tür (2) und der oben genannten Wand (4) angeordnet ist, wobei sich diese biegsame Tür (1) zwischen ihrer Öffnungsposition und ihrer Verschlussposition durch diesen Spalt (31) bewegen kann, wenn die zweite Tür (2) in der Öffnungsposition ist, **dadurch gekennzeichnet, dass**, wenn die zweite Tür (2) in der Öffnungsposition ist, während die biegsame Tür (1) in der Verschlussposition ist, die Letztgenannte gegen den unteren Rand (17) der zweiten Tür (2) drückt.

2. Anordnung nach Anspruch 1, **dadurch gekennzeichnet, dass**, wenn die zweite Tür (2) in der Öffnungsposition ist, während die biegsame Tür (1) in der Verschlussposition ist, die Letztgenannte einerseits in Kontakt mit der Wand (4) über dem Ausschnitt (3) ist, wobei sie eine Abdichtung zwischen dieser Wand (4) und der biegsamen Tür (1) bildet, und andererseits gegen den unteren Rand (17) der zweiten Tür (2) drückt, um den Kontakt aufrechtzuerhalten und auf diese Weise die oben genannte Abdichtung zu gewährleisten.

3. Anordnung nach Anspruch 1 oder 2, **dadurch gekennzeichnet, dass** die biegsame Tür (1) mit einem Abdichtungselement (26) versehen ist, das sich im Wesentlichen über die gesamte Breite der biegsamen Tür (1) erstreckt und sich in der Verschlussposition der biegsamen Tür (I) zwischen dieser Tür (1) und der Wand (4) über dem Ausschnitt (3) erstreckt, wobei es eine dichte Verbindung zwischen dieser Wand (4) und dieser Tür (1) bildet.

4. Anordnung nach einem der Ansprüche 1 bis 3, **dadurch gekennzeichnet, dass** sie ein Abdichtungselement (26) umfasst, das sich im Wesentlichen über die gesamte Breite der biegsamen Tür (1) erstreckt und sich in der Verschlussposition der Letztgenannten zwischen dieser Tür (1) und dem unteren Rand (17) der zweiten Tür (2) erstreckt, derart, dass die biegsame Tür (1) zwischen der Wand (4) und diesem unteren Rand (17) festgeklemmt wird.

5. Anordnung nach Anspruch 3 oder 4, **dadurch gekennzeichnet, dass** das Abdichtungselement (26) eine Klappe (27) umfasst, die sich in der Verschlussposition der biegsamen Tür (1) zwischen der Wand (4) und der biegsamen Tür (1) erstreckt.

6. Anordnung nach Anspruch 3 oder 4, **dadurch gekennzeichnet, dass** das Abdichtungselement (26) eine Verdickung (28) aus einem elastischen Material umfasst, die zwischen der Wand (4) und dem unteren Rand (17) der zweiten Tür (2) festgeklemmt ist, wenn die Letztgenannte in der Öffnungsposition ist, während die biegsame Tür (1) in ihrer Verschlussposition ist.

7. Anordnung nach einem der Ansprüche 1 bis 6, **dadurch gekennzeichnet, dass**, wenn die zweite Tür (2) in der Öffnungsposition ist, während die biegsame Tür (1) zu ihrer Verschlussposition oder zu ihrer Öffnungsposition bewegt wird, die Letztgenannte bei ihrer Bewegung gegen eine Führungsfläche drückt, die an der Wand (4) über dem Ausschnitt (3) und/oder am unteren Rand (17) der zweiten Tür (2) vorgesehen ist.

8. Anordnung nach Anspruch 7, **dadurch gekennzeichnet, dass** der untere Rand (17) der zweiten Tür (2) mit der Führungsfläche (25) versehen ist, die bei der Aufwärts- oder Abwärtsbewegung dieser Tür das Gleiten der biegsamen Tür (2) an diesem Rand (17) ermöglicht.

9. Anordnung nach Anspruch 7 oder 8, **dadurch gekennzeichnet, dass** die Wand (4) über dem Ausschnitt (3) mit der Führungsfläche (25) versehen ist, die bei der Aufwärts- oder Abwärtsbewegung dieser Tür das Gleiten der biegsamen Tür (1) in Bezug auf diese Wand (4) ermöglicht.

10. Anordnung nach Anspruch 8 oder 9, **dadurch gekennzeichnet, dass** die Führungsfläche mindestens einen Zylinder (25) umfasst, dessen Achse sich im Wesentlichen quer zur Bewegungsrichtung der biegsamen Tür (1) bei ihrer Abwärts- oder Aufwärtsbewegung erstreckt.

11. Anordnung nach einem der Ansprüche 1 bis 10, **dadurch gekennzeichnet, dass** die biegsame Tür (1) einen Laden (9) umfasst, dessen Seitenränder (7, 8) in Führungsbahnen (5, 6) geführt werden, die den Spalt zwischen der Wand (4) und dem unteren Rand (17) der zweiten Tür (2) durchqueren.

12. Anordnung nach Anspruch 11, **dadurch gekennzeichnet, dass** sich die Führungsbahnen (5, 6) mindestens teilweise in dem Wandausschnitt (3) oder an der Seite des Letztgenannten erstrecken, die jener entgegengesetzt ist, die zur zweiten Tür (2) hin gerichtet ist.

13. Anordnung nach Anspruch 11 oder 12, **dadurch gekennzeichnet, dass** die Führungsbahnen (5, 6) auf elastische Weise und/oder schwenkbar in Bezug auf die Wand (4) montiert sind.

14. Anordnung nach einem der Ansprüche 11 bis 13, **dadurch gekennzeichnet, dass** die Führungsbahnen (5, 6) Dichtungen zwischen der Wand (4) und der zweiten Tür (2) bilden, wenn die Letztgenannte in der Verschlussposition ist.

15. Türanordnung zum Verschließen eines Ausschnitts (3) in einer Wand (4), umfassend eine erste biegsame Tür (1) und eine zweite Tür (2) mit mindestens einem starren unteren Rand (17), wobei jede dieser Türen (1, 2) einer Aufwärts- und Abwärtsbewegung zwischen einer Öffnungsposition bzw. einer Verschlussposition unterworfen werden kann, wobei die zweite Tür (2) derart angeordnet ist, dass ein Spalt (31) zwischen der Wand (4) und dem starren unteren Rand (17) dieser zweiten Tür (2) bei ihrer Aufwärtsbewegung zur Öffnungsposition gebildet wird, wobei die biegsame Tür (1) mindestens teilweise zwischen der zweiten Tür (2) und der oben genannten Wand (4) angeordnet ist, wobei sich diese biegsame Tür (1) zwischen ihrer Öffnungsposition und ihrer Verschlussposition durch diesen Spalt (31) bewegen kann, wenn die zweite Tür (2) in der Öffnungsposition ist, **dadurch gekennzeichnet, dass**, wenn die zweite Tür (2) in der Öffnungsposition ist, während die biegsame Tür (1) in ihre Verschlussposition oder in ihre Öffnungsposition bewegt wird, die Letztgenannte bei ihrer Bewegung gegen eine Führungsfläche drückt, die an der Wand (4) über dem Ausschnitt (3) und/oder am unteren Rand (17) der zweiten Tür (2) vorgesehen ist.

16. Anordnung nach Anspruch 15, **dadurch gekennzeichnet, dass** der untere Rand (17) der zweiten Tür (2) mit der Führungsfläche (25) versehen ist, die bei der Aufwärts- oder Abwärtsbewegung dieser Tür das Gleiten der biegsamen Tür (2) an diesem Rand (17) ermöglicht.

17. Anordnung nach Anspruch 15 oder 16, **dadurch gekennzeichnet, dass** die Wand (4) über dem Ausschnitt (3) mit der Führungsfläche (25) versehen ist, die bei der Aufwärts- oder Abwärtsbewegung dieser Tür das Gleiten der biegsamen Tür (1) in Bezug auf diese Wand (4) ermöglicht.
